# EUROPÄISCHE PATENTSCHRIFT

(11) **EP 0 022 552 B1**
(45) Veröffentlichungstag und Bekanntmachung des Hinweises auf die Patenterteilung: **11.07.1984**
(21) Anmeldenummer: 80103908.2
(22) Anmeldetag: 09.07.1980
(51) Int. Cl.: D02G 1/08

(54) **Vorrichtung zum Zwirnen oder Falschzwirnen multifiler Fäden**
Apparatus for twisting or false-twisting a multifilament yarn
Appareil pour conférer une torsion ou une fausse torsion à un fil composé de plusieurs filaments

(30) Priorität: 14.07.1979 DE 2928522; 24.12.1979 DE 2952305; 04.03.1980 DE 3008233
(43) Veröffentlichungstag der Anmeldung: 21.01.1981
(73) Patentinhaber: b a r m a g Barmer Maschinenfabrik Aktiengesellschaft, D-5630 Remscheid 11 (DE)
(72) Erfinder: Schippers, Heinz, Dr. Dipl.-Ing., D-5630 Remscheid-Lennep (DE); Bauer, Karl, Dr. Dr.-Ing., D-5630 Remscheid-Lennep (DE); Dammann, Peter, Dipl.-Ing., D-5630 Remscheid-Lennep (DE)

## Beschreibung

Die Erfindung bezieht sich auf eine Vorrichtung zum Zwirnen oder Falschzwirnen multifiler Fäden nach dem Oberbegriff des Anspruchs 1.

Insbesondere betrifft die Erfindung das Andrükken von umlaufend angetriebenen Reiboberflächen, die gegen den Umfang eines zwischen ihnen hindurchlaufenden Fadens (Faserbündel oder synthetische Multifilamente) mit engem Spalt angestellt sind, um den Faden zu klemmen und durch Reibkontakt zu verdrallen. Daher ist die Andrückeinrichtung in Verbindung mit derartigen Vorrichtungen zum Zwirnen oder Falschzwirnen von multifilen Fäden zwischen einem endlosen, flexiblen Riemen auf dessen vom Faden abgewandter Rückseite die Andrückeinrichtung anliegt, und einer zweiten Reiboberfläche Gegenstand der Erfindung.

Eine Vorrichtung der eingangs angegebenen Art mit ebenen, gekreuzten Bändern ist in der CH-A-278535 beschrieben. Eine Weiterbildung der Vorrichtung ist beispielsweise aus US-A-2 863 280, US-A-2 991 614 oder aus DE-A-2 628 396 bekannt.

Zur Erzielung eines guten Texturierergebnisses mit einer gleichmässigen Drehungsverteilung im Faden ist die Art der Andrückung zwischen Riemen und Faden und die Ausbildung der Andrückzone von entscheidender Bedeutung.

Bei der durch die DE-A-2 628 396 bekannten Vorrichtung wird die Andrückung zwischen Riemen und Faden dadurch bewirkt, dass die Riemen unter Spannung und in Kontakt miteinander geführt werden. Dadurch ergibt sich eine gegenseitige schwache Umschlingung der Riemen, die dazu führt, dass die Andruckkräfte zwischen Riemen und Faden und zwischen den Riemen untereinander im Bereich der Riemenkanten am grössten sind. Die Riemen werden daher dort verstärkt verschleissen und den Faden beschädigen.

Bei einer anderen bekannten Vorrichtung nach CH-A-278 535 (ebenso US-A-2 863 280) liegen auf den Rückseiten der Riemen zylindrische Rollen an. Die Drehachsen der Rollen sind senkrecht zur Laufrichtung der Riemen angeordnet, um diese nicht seitlich aus ihrer Laufebene zu drängen. Hierdurch ergibt sich nur eine kurze Fadenklemmlänge, die zum Einbringen hoher Drehungen, insbesondere in Fäden höherer Titer, nicht ausreicht.

Bei der bekannten Vorrichtung nach der US-A-2 863 280 und US-A-2 991 614 liegen auf den Rückseiten der beiden Riemen Platten an, zwischen denen drei parallel laufende Fäden geführt werden.

Da multifile Fäden keinen definierten Durchmesser haben und ihre Dicke von der momentanen Lage und der gegenseitigen Abstützung der einzelnen Fasern abhängt, schwankt die von den Platten auf den einzelnen Faden ausgeübte Andrückkraft und damit auch die eingebrachte Drehung mit den wechselnden Dickenverhältnissen der Fäden in Fadenlaufrichtung.

Bei der US-A-3 373 554 (Fig. 6, 7), bei der durch einen U-Magneten von der Rückseite des einen Riemens auf den anderen Riemen Andrückkräfte ausgeübt werden, erfolgt die Anpressung beidseits des Fadenlaufs. Die eigentliche Klemmkraft auf den Faden wird durch die Riemenspannung bewirkt und ist von deren Höhe abhängig. Bei zu geringer Riemenspannung berühren sich die beiden Riemen im Bereich der Magnetpole, was zu einem hohen Verschleiss bei geringer Fadenklemmung führt.

Bei diesem Stand der Technik liegt der Erfindung die Aufgabe zugrunde, zur Verbesserung des Texturierergebnisses und der Gleichförmigkeit der Drehungsverteilung im gezwirnten Faden die Andrückung der den Reibkontakt am Fadenumfang bewirkenden Reiboberflächen in der Fadenandrückzone wirksamer zu gestalten und die beschriebenen Nachteile zu überwinden.

Die Lösung dieser Aufgabe erfolgt für eine Vorrichtung nach dem Oberbegriff des Anspruchs 1 mit den im kennzeichnenden Teil dieses Anspruchs angegebenen Merkmalen.

Der erfindungsgemässe Drallgeber arbeitet im Gegensatz zu den aus dem Stand der Technik bekannten Friktionsfalschdrallern unabhängig von der Riemenspannung und damit unabhängig von unvermeidlichen Längungen der Riemen, sei es durch elastische Verformungen infolge von in Riemenlaufrichtung ausgeübten Kräften oder durch thermische Beanspruchung im laufenden Betrieb. Da die Höhe der Klemmkraft zwischen dem Faden und den Reibflächen allein durch die federnde Andrückkraft des Andrückstempels definiert ist, können bei der Ausübung des Zwirn-oder Falschzwirnverfahrens somit Schwankungen der Drehungsverteilung und insbesondere Änderungen des Kräuselgrades vermieden werden.

Weitere Vorteile sind, dass die Andrückkräfte in einer in Laufrichtung des Fadens liegenden und in ihren geometrischen Abmessungen anpassbaren Fadenandrückzone trägheits- und reibungsarm auf die Rückseite der Reiboberfläche übertragen werden. Es ist hierdurch möglich, selbst Fäden hoher Titer-vorteilhaft zu bearbeiten und wegen der um ein Vielfaches grösseren Fadenklemmlänge als bei den Andrückeinrichtungen des Standes der Technik auch hohe Drehungen gleichmässig einzubringen.

Die zurückbezogenen Ansprüche betreffen vorteilhafte Weiterbildungen der Zwirn- oder Falschzwirnvorrichtung nach Anspruch 1, insbesondere in Verbindung mit bevorzugten Ausgestaltungen des Andrückstempels mit der die Fadenandrückzone definierenden Andrückfläche. Dieser ist federnd geführt und gegen die Rückseite des Riemens angedrückt, wobei zur Verminderung der Reibleistung die Andrückfläche geschmiert werden kann, insbesondere durch einen aerodynamischen Schmierfilm oder durch ein zwischen der Andrückfläche des Andrückstempels und der Rückseite des Riemens erzeugtes, aerostatisches Fluidpolster, vorzugsweise Luftpolster. Hierdurch wird der Berührungskontakt zwischen den zusammenwirkenden Flächen unterbrochen und sowohl die Erwärmung als auch der Verschleiss der Oberflächen unterbunden, obwohl gleichzeitig eine wirkungsvolle, kraftschlüssige Übertragung der Andrückkräfte auf die Reiboberfläche und damit eine Klemmung des Fadens erfolgt.

Es sei auch erwähnt, dass eine Andrückeinrichtung mit einem die Andrückkräfte trägheits- und reibungsarm übertragenden Andrückstempel gegen Unebenheiten der Riemen weitgehend unempfindlich ist. An die Oberflächenbeschaffenheit der Rückseite der Endlosriemen können daher geringere Anforderungen gestellt werden. Wegen der Kompressibilität des Druckfluidpolsters werden Stösse sehr stark gedämpft, und der Andrückstempel federnd nachgeführt.

Die Andrückeinrichtung ist in einer Ausführungsform durch eine Halterung an der Falschzwirnkräuselmaschine ortsfest gelagert. Ihr Andrückstempel ist in der Fadenandrückzone gegenüber der Rückseite des Riemens, beispielsweise durch ein in einer Stellmutter bewegbares Gewinde, mechanisch nachstellbar. Bevorzugt ist der Andrückstempel jedoch durch einen Kraftgeber gegen den Riemen federnd nachgeführt. Dies hat den Vorteil, dass der Andrückstempel immer kraftschlüssig angedrückt bleibt. Als Kraftgeber dient nach einem bevorzugten Ausführungsbeispiel eine Zylinder-Kolben-Einheit, die insbesondere von einem gasförmigen Druckfluid mit einstellbarem Fluiddruck beaufschlagt wird. Die Anpresskraft kann aber auch durch eine Feder, ein Gewicht oder einen Magneten oder dergleichen aufgebracht werden. Besonders vorteilhaft ist die konstruktive Ausführung bei der der Kolben der Zylinder-Kolben-Einheit von einem Axialkanal in Längsrichtung durchdrungen ist, der vom Zylinderraum zu der Andrückfläche des Andrückstempels führt, um einerseits die gewünschte Anpresskraft auf den Andrückstempel und die Rückseite des Riemens auszuüben und anderseits die benötigte Schmierluft zur Schmierung der Andrückfläche dorthin zu liefern. Die Andrückfläche selbst kann oval, rund oder ringförmig ausgebildet sein, und der Kanal kann in einer Mehrzahl von Öffnungen, Bohrungen oder Schlitzen oder in einer porösen Zone, einer eben oder konvex ausgebildeten Andrückfläche oder in einer stirnseitig offenen, von einer Dichtfläche an ihrem Umfang begrenzten Kammer münden.

Bei den in den abhängigen Ansprüchen definierten Andrückeinrichtungen liegt der wesentliche Vorteil darin, dass die Fadenzwirnlinie durch eine zweckmässige geometrische Formgebung der Andrückfläche des Andrückstempels an die Gegebenheiten des Drallgebers, beispielsweise den gewählten Kreuzungswinkel der den Faden klemmenden und verdrallenden Riemen angepasst werden kann. Auch kann die Kraftwirkung des Andrückstempels einfach an die gewünschten Parameter des Zwirn- oder Falschzwirnverfahrens, beispielsweise den Fadentiter, die Drehungshöhe, die Riemen- und Fadengeschwindigkeit, durch Einstellung des Fluiddruckes und der Schmierluftmenge angeglichen werden.

Nach einem anderen Ausführungsbeispiel wird vorgeschlagen, dass der Andrückstempel aus einem Werkstoff mit niedrigem Reibungskoeffizienten, insbesondere Graphit oder einem offenporigen, mit Schmierstoff angereicherten oder getränkten Festkörper besteht. Die stirnseitige Andrückfläche kann hierbei ebenfalls porös ausgebildet sein und über eine Längsbohrung im Kolben der Zylinder-Kolben-Einheit durch ein geeignetes Druckfluid geschmiert sein.

Nach einem weiteren Vorschlag ist die andere, mit dem endlosen Riemen zusammenwirkende, bewegte Reiboberfläche im wesentlichen unnachgiebig bzw. quasi unelastisch und liegt als Stirn-oder Ringfläche einer drehbar angetriebenen, ebenen oder tellerförmigen Scheibe oder als Mantelfläche einer drehbar angetriebenen Rolle vor.

Um die Rolle den verschiedenen Erfordernissen des Texturierprozesses anpassen zu können, ist sie verschwenkbar angeordnet und bezüglich ihres Kreuzungswinkels im Hinblick auf den Fadenlauf einstellbar. Alternativ ist der Kreuzungswinkel des Riemens bezüglich des Fadens einstellbar.

Der Vorteil dieser Anordnung liegt in einer Verringerung des baulichen Aufwandes und geringerer Störanfälligkeit, da eine der flexiblen Reiboberflächen entfällt und somit nur eine einzige Andrückeinrichtung und die für ihren Betrieb erforderliche Druckluft usw. für jede Zwirn- oder Falschzwirnvorrichtung benötigt wird. Auch die Anzahl der durch die Beanspruchung bei längerer Betriebsdauer ermüdenden und gegebenenfalls zu ersetzenden Endlosriemen wird reduziert, wodurch der Aufwand für Störungsbeseititungen und Ausfälle der Aggregate im Produktionsprozess verringert wird.

Die Rolle mit im wesentlichen unnachgiebiger Reiboberfläche ist entweder zylindrisch oder kegelstumpfförmig ausgebildet. Sie kann zur Anpassung an eine optimale Fadenklemmlinie auch als exaktes oder angenähertes Drehhyperboloid ausgebildet sein. Die geometrische Form der Oberfläche des Drehhyperboloids richtet sich dabei bevorzugt nach dem vorgesehenen mittleren Kreuzungswinkel zwischen den Antriebsflächen und die Andrückfläche des Andrückstempels ist entsprechend angepasst, indem sie gegen den Fadenlauf konvex gekrümmt ist.

Eine vorteilhafte Anordnung der Falschzwirnvorrichtungen in einer Zwirn- oder Texturiermaschine zeichnet sich dadurch aus, dass die im wesentlichen unnachgiebig ausgebildeten Rollen mehrerer Bearbeitungsstellen koaxial zueinander angeordnet sind und durch eine sich vorzugsweise über ein Feld oder die gesamte Länge der Maschine erstreckende Welle gemeinsam angetrieben werden. Hierdurch lässt sich die Lagerung und insbesondere der Antrieb sämtlicher Friktionsaggregate vereinfachen. Anderseits sind die flexiblen Endlosriemen bezüglich ihrer jeweiligen Kreuzungswinkel im Hinblick auf die Bewegungsrichtung der Rollen in der Fadenandrückzone individuell einstellbar.

Andere Weiterbildungen der Erfindung betreffen insbesondere die reinen Riemchenaggregate mit zwei sich kreuzenden Riemen. Als kritischer Betriebszustand hat sich dort das Verhalten der Reiboberflächen bei einem Fadenbruch erwiesen. Hierbei kommen - aufgrund des Fehlens eines Fadens zwischen den gegeneinander angedrückten Reiboberflächen - diese miteinander in direkten Reibkontakt, so dass eine starke Erwärmung eintritt und sie infolge der hohen Relativgeschwindigkeit schnell verschleissen. Insbesondere kommen die empfindlichen Riemenkanten miteinander in Berührung. Bei deren Verschleiss wird der Fadenlauf gestört und instabil. Die Gleichmässigkeit und die Qualität der hergestellten Kräuselfäden wird erheblich verschlechtert.

Die genannten Schwierigkeiten werden dadurch beseitigt, dass die Reiboberflächen der Riemen durch die Andrückeinrichtung zum Faden hin konvex deformiert werden und dass die örtlich auf die Rückseite der flexiblen Riemen aufgebrachten Andrückkräfte dadurch abgeschaltet werden, dass ein Fadenwächter über ein Signal ein Steuerventil in der Zuführleitung für das Druckfluid zu der Andrückeinrichtung betätigt und die Zufuhr weiteren Druckfluids absperrt. Dabei wird der jeweilige Andrückstempel der Zylinder-Kolben-Einheit beispielsweise durch Federkraft oder durch einen anderen Kraftgeber, in seine Anfangslage zurückgedrängt wobei er von der Rückseite des Riemens abhebt.

Es hat sich herausgestellt, dass der erfindungsgemässe Friktionsfalschdraller besonders einfach und vorteilhaft auch zur Herstellung verschiedener Arten von Effektgarnen benutzt werden kann, indem beispielsweise der auf den Andrückstempel wirkende Fluiddruck nach einem vorgebbaren Programm verändert wird, wodurch sich der Schlupf zwischen dem Faden und den Reiboberflächen variieren lässt und gezielt eine unterschiedliche Drehungsverteilung im Faden erzeugt wird.

Im folgenden wird die Erfindung anhand von in der Zeichnung dargestellten Ausführungsbeispielen erläutert.

Im einzelnen zeigen:
Fig. 1 eine Vorrichtung zum Falschdrallen multifiler Fäden mit zwei gekreuzten, umlaufend angetriebenen Riemen und den Fadenlauf in der Aufsicht;
Fig. 2 die Vorrichtung von Fig. 1 in Seitenansicht;
Fig. 3 und 4 Andrückeinrichtungen mit Einsatzkörpern nach Fig. 1 bis 2 im Längs- und Querschnitt;
Fig. 5 und 6 mit einer abgeänderten Andrückeinrichtung;
Fig. 7 und 8 die Aufsicht und den Querschnitt eines Drallgebers aus einer starren Scheibe und einem mit dieser zusammenwirkenden Endlosriemen;
Fig. 9 eine schematische Aufsicht eines Drallgebers mit Endlosriemen und einer unter einem Kreuzungswinkel a angeordneten Rolle;
Fig. 10 eine schematische Ansicht des Drallgebers nach Fig. 9 mit einer Andrückeinrichtung;
Fig. 10a eine hyperboloidisch ausgebildete Rolle;
Fig. 11 eine schematische Ansicht eines Drallgebers ähnlich Fig. 10, bei der die Rolle innerhalb des Riemenlaufs angeordnet ist;
Fig. 12 die schematische Anordnung mehrerer Drallgeber als Ausschnitt einer Falschdralltexturiermaschine;
Fig. 13 und 14 Aufsicht und in die Zeichenebene gedrehte Ansicht eines Kreuzriemchenaggregats mit Andrückeinrichtung, bei dem ein Endlosriemen in der Fadenandrückzone versteift ausgebildet ist;
Fig. 15 einen Drallgeber mit sich kreuzenden, über Umlenkrollen geführte Endlosflachriemen und einer auf die Rückseite eines der Riemen einwirkenden Andrückeinrichtung in der Aufsicht;
Fig. 16 die in die Zeichenebene gedrehte Ansicht des Drallgebers nach Fig. 15 mit einer durch einen Fadenwächter betätigbaren Abschaltung der Druckluftversorgung für die Andrückvorrichtung;
Fig. 17a den Ausschnitt einer Vorrichtung nach Fig. 15 und 16, jedoch mit im Querschnitt konvex gekrümmt ausgebildeter Reiboberfläche der Riemen;
Fig. 17b bis 17d andere Ausführungsformen des Drallgebers nach Fig. 15 und 16 im Querschnitt, entsprechend Fig. 17a, mit durch den Andrückstempel gekrümmter Arbeitsfläche;
Fig. 18 eine Aufsicht auf einen Drallgeber entsprechend Fig. 17c mit teilweise ballig ausgebildeten Überlaufrollen;
Fig. 19 bis 21 Ausgestaltungsformen der Andrückeinrichtung;
Fig. 22 bis 25 Ausbildungsformen der Andrückfläche des Stempels der Andrückeinrichtung mit Luftkissenkammer;
Fig. 26 bis 34 die Andrückeinrichtung für flexible Arbeitsflächen im Längsschnitt und verschiedene Ausführungen der Andrückfläche des Andrückstempels;
Fig. 35 eine weitere Ausführung der Andrückeinrichtung.

In den Fig. 1 und 2 sowie 5 und 6 sind Drallgeber mit zwei, etwa unter 90° gekreuzten Riemen 11 und 12 dargestellt, die sich im wesentlichen allein durch die Ausbildung der Fadenandrückzone 3 bzw. 4 und durch die baulich modifizierten Andrückeinrichtungen 5 bzw. 6 zum Anpressen der Riemen gegen das Faserbündel 14 unterscheiden.

Die Riemenläufe 1, 2 bestehen aus den jeweils zwischen den Umlenkrollen 7 und 8 bzw. 9 und 10 gespannten, umlaufend angetriebenen Flachriemen 11 und 12, die mit engem Spalt 13 gegeneinander angestellt sind und das Faserbündel 14 zwischen ihren sich schwach umschlingenden Reiboberflächen klemmen und am Umfang antreiben, um in das Faserbündel eine Drehung, insbesondere einen Falschdrall, einzubringen.

Es sei darauf hingewiesen, dass bei den Drallgebern nach den Fig. 1 und 2 bzw. 5 und 6 die Endlosriemen schmaler ausgebildet sind als die Umlenk- bzw. Antriebsrollen.

Die Wirkungsweise der Vorrichtung, bei der die Drallerteilung durch direkten Reibkontskt zweier am Fadenumfang angreifender Reibflächen erfolgt und bei der das Faserbündel zusätzlich mit einer vom Kreuzungswinkel a der Riemenläufe abhängigen Geschwindigkeitskomponente in Fadenlaufrichtung gefördert wird, ist an sich bekannt und selbst nicht Gegenstand der Erfindung.

Die Andrückeinrichtung 5 gemäss Fig. 1 und 2 ist in modifizierten Bauformen in den Fig. 3 und 4 vergrössert dargestellt. Sie besteht in diesem Ausführungsbeispiel aus den beiden, auf der Innenseite der Riemenläufe im Bereich der Fadenandrückzone 3 angeordneten Zylinder-Kolben-Einheiten 15 als Kraftgeber bzw. Nachführeinrichtungen, die mit ihren fest mit dem Kolben 16 verbundenen, miteinander fluchtenden Stempeln 18 fluid-gesteuert im wesentlichen senkrecht auf die Rückseite der Flachriemen 11, 12 einwirken und diese örtlich gegen den Lauf des Faserbündels 14 andrücken. Die Zylinder-Kolben-Einheiten 15 sind über Zuleitungen 19 an einer nicht dargestellten Fluidquelle, vorzugsweise Druckluft, angeschlossen. Die vom Druckfluid beaufschlagten Kolben 16 sind in den Zylindern 17 geführt. Die Druckkraft des Kolbens 16 wird über Zwischenlagen 20 aus elastischem und schwingungsdämpfendem Material auf die Kolbenstangen 21 übertragen, so dass Schwingungen infolge von Unebenheiten der Riemenläufe 1 und 2 oder des Faserbündels 14 selbst gedämpft werden. Die Kolben 16 sind durch Kolbenstangen 21 mit Stempelträgern 22 verbunden, welche mit den Stempeln 18 beispielsweise verklebt sind. Ein Kippen des Stempels 18 bei zunehmender Abnutzung wird durch eine ausreichend lange Führung der Kolbenstange 21 und des Stempelträgers 22 im Zylinder 17 verhindert.

Bei der in Fig. 3 dargestellten Andrückeinrichtung kann die Fadenandrückzone 3 (Fig. 1) durch die Gestaltung der Andrückfläche des Stempels 18 geometrisch festgelegt und - entsprechend den optimalen Verhältnissen - in Abhängigkeit von der Breite und dem Kreuzungswinkel a der Riemenläufe 1, 2 gewählt werden. Eine schmale, beispielsweise ovale Fadenandrückzone 3 ist dabei zweckmässig, um den Verschleiss zwischen Stempel 18 und Riemen 11 bzw. 12 gering zu halten und gleichzeitig eine definierte Andrückkraft auf das Faserbündel 14 zu übertragen.

Der Stempel 18 kann aus Graphit bestehen, um die Reibleistung gering zu halten. Bevorzugt ist ein gesinterter Graphit-Stempel, der zur Verbesserung der Wärmeableitung mit metallischen Partikeln aus Bronze, Kupfer o.ä. durchsetzt ist, vorgesehen. Es kann sich aber auch um einen Einsatzkörper handeln, der aus offenporigem Material besteht und mit einem geeigneten Schmierstoff angereichert oder getränkt ist.

In Fig. 3b ist die Andrückeinrichtung gegenüber Fig. 3a um 90° versetzt dargestellt, um hierdurch die geometrisch freie Gestaltungsmöglichkeit der Andrückzone 3 mit unterschiedlichen Längen- und Breitenabmessungen des Stempels 18 zu unterstreichen.

Eine weitere, näher nicht dargestellte Andrükkeinrichtung zeichnet sich dadurch aus, dass durch eine axiale Längsbohrung der Kolbenstange 21 und des Stempelträgers 22 dem offenporigen, gesinterten Stempel 18 ein gasförmiges oder flüssiges Schmiermittel zugeführt wird. Dieses kann beispielsweise ein Teilstrom des Druckfluids sein, mit dem die Zylinder-Kolben-Einheit 15 beaufschlagt wird. Dem Gasstrom kann schliesslich auch ein flüssiges Schmiermittel in feiner Verteilung, beispielsweise als Schmiernebel zugegeben werden.

In Fig. 4 ist in Abwandlung von Fig. 3 eine Zylinder-Kolben-Einheit 15 der Andrückeinrichtung dargestellt, bei der am Stempelträger 22 als Andrückstempel ein fester metallischer Einsatzkörper 23 befestigt ist, der zur Führung im Zylinder 17 parallele Längskanten und gegenüber dem Riemenlauf eine keilförmig angestellte Andrückfläche 24 aufweist. Die Andrückfläche weist eine Ausnehmung auf, deren Höhe - in Laufrichtung des Riemens 12 gesehen - abnimmt und die seitlich begrenzt ist. Der Einsatzkörper 23 ist aus einem hoch-verschleissfesten Werkstoff hergestellt. Durch eine Düse 25 kann dosiert ein Schmiermittel, vorzugsweise Wasser, eine für das Faserbündel 14 unschädliche Präparation oder eine geeignete Ölemulsion auf die Innenseite des Riemens 11 bzw. 12 aufgetragen werden. Durch den beim Betrieb der Vorrichtung erzeugten Schmierfilm zwischen der Andrückfläche 24 des Einsatzkörpers 23 und dem Riemen 11, 12 kann bei günstiger Übertragung der Andrückkräfte auf die Rückseite des Riemens die Reibung und die hierdurch bedingte Erwärmung des Einsatzkörpers 23 verringert werden.

Der in Fig. 5 und 6 dargestellte Drallgeber unterscheidet sich von dem zuvor beschriebenen durch den Aufbau der Andrückeinrichtung 6, bei der die Andrückkräfte gemäss einer bevorzugten Ausgestaltung der Erfindung mittels eines Druckfluidpolsters übertragen werden. Hierbei liegt eine aerostatische Schmierung zwischen der Andrückfläche des mit dem Kraftgeber verbundenen Stempels und der Rückseite des Riemens 11 bzw. 12 vor. Auf den Aufbau und die Wirkungsweise dieser Andrückeinrichtung 6 wird an anderer Stelle der Beschreibung der Zeichnungen noch detailliert eingegangen.

In Fig. 7 und 8 ist als Drallgeber ein umlaufend bewegter Riemen 11, entsprechend den Fig. 1 und 2 oder 5 und 6, mit einer umlaufend angetriebenen, starren, d.h. im wesentlichen unnachgiebigen Scheibe 27 kombiniert, die in der Aufsicht und im Querschnitt dargestellt ist. Der Flachriemen 11 des Riemenlaufs 26 ist dabei durch eine Andrückeinrichtung 6 gegen das Faserbündel 14 und die ebene oder mit einer stirnseitigen Ringfläche versehene starre Scheibe 27 angedrückt, um dieses am Umfang zu klemmen und zu zwirnen und in Laufrichtung (Pfeil) des Faserbündels 14 zu fördern. Die als Kraftgeber verwandte Zylinder-Kolben-Einheit 15 für die Andrückeinrichtung 6 wird dabei durch eine Halterung 28, durch welche Druckluft zur aerostatischen Schmierung der Andrückfläche des Stempels zugeführt wird, gehalten. Die Andrückeinrichtung wirkt auch bei dieser Ausbildung des Drallgebers auf den flexiblen Flachriemen 11 ein und drückt diesen in der Fadenandrückzone 4 örtlich definiert gegen das Faserbündel 14 bzw. die starre Scheibe 27. Dabei wird das Faserbündel 14 von einem Fadenführer 29 zugeführt, der geneigt zur Ebene der von der starren Scheibe definierten Reiboberfläche angeordnet ist.

Der Vorteil dieser Vorrichtung liegt darin, dass für jede Arbeitsstelle nur eine einzige Andrückeinrichtung erforderlich ist, da die von der starren Scheibe 27 definierte Reiboberfläche nicht ausweichen kann. Hierdurch kann beim Betrieb des Drallgebers der Arbeitsmittelverbrauch stark reduziert werden.

Fig. 9 zeigt eine Aufsicht und Fig.10 die Seitenansicht eines weiteren Ausführungsbeispiels, bei dem der Drallgeber aus einem Riemenlauf 102 und einer an ihrer Umfangsfläche steif bzw. unnachgiebig ausgebildeten Rolle 103 oder Walze besteht, wobei die gemeinsam auf das Faserbündel 14 einwirkenden Arbeitsflächen einen einstellbaren Kreuzungswinkel a zueinander einnehmen. Das Endlosflachriemchen aus einem geeigneten synthetischen Gummi- oder Kunststoffwerkstoff ist zwischen den beiden Umlenkrollen gespannt und von einer der beiden Rollen 100 oder 101 angetrieben. Die Rolle oder Walze 103 kann in beliebiger Weise, beispielsweise durch einen Riemenantrieb, einen direkten elektrischen Antrieb oder auch durch einen Friktionsantrieb angetrieben sein.

Wie Fig. 10 zeigt, wird der Riemenlauf 102 durch eine auf seine Innenfläche einwirkende Andrückeinrichtung 6, die später noch detailliert beschrieben wird, in der Fadenandrückzone 4 örtlich gegen den Umfang des Faserbündels 14 und gegen die umlaufend angetriebene Mantelfläche der Rolle 103 oder Walze angedrückt. In der bevorzugten Ausführungsform ist die Andrückeinrichtung wie in den vorangehenden Ausführungsbeispielen als Zylinder-Kolben-Einheit mit einem Stempel ausgebildet, deren Kolben durch ein Druckfluid, insbesondere Druckluft, beaufschlagt ist.

Fig. 10a zeigt eine modifizierte Ausbildung der Rolle 1030 als Drehhyperboloid. Bei einer solchen Ausführungsform wird der die Rolle kreuzende Riemen - wie in Fig. 9 im Querschnitt 1020 angedeutet-durch eine konvex gekrümmte Stirnfläche des Stempels der Andrückeinrichtung 6 deformiert und gegen das Faserbündel 14 und die Mantelfläche der Rolle 1030 angedrückt.

Fig. 11 zeigt in Abwandlung der Fig. 9 und 10 einen Drallgeber aus einem Riemenlauf 104 und einer steif ausgebildeten Rolle 107, bei welchem die beiden Umlenkrollen 105 und 106 im Durchmesser so gross ausgebildet sind, dass die zylindrische Rolle 107 in dem von den beiden Umlenkrollen und dem sie umschlingenden, angetriebenen Endlosriemen 104 umschlossenen Raum angeordnet werden kann, während die Andrückeinrichtung 6 ausserhalb des Riemenlaufs 104 vorgesehen ist.

In Fig. 12 sind mehrere Drallgeber der in den Fig. und 10 dargestellten Art schematisch als Ausschnitt eines Feldes einer Falschdralltexturiermaschine gezeigt. Hierbei sind zur Vereinfachung der Antriebe sämtliche Rollen 103 koaxial zueinander auf einer gemeinsamen Antriebswelle 108 angeordnet und synchron angetrieben. Die einzelnen Riemenläufe 102 sind in einem Abstand, der der engsten Maschinenteilung entspricht, nebeneinander und oberhalb der Rollen 103 angeordnet und durch nicht dargestellte, individuelle Andrückeinrichtungen gegen die unter dem halben Kreuzungswinkel zwischen den Arbeitsflächen durch Fadenführer 109 und 110 zugeführten Fäden 14 angedrückt. Zur Einstellung anderer Kreuzungswinkel zwischen den drallerteilenden Reiboberflächen sind die Riemchenaggregate 102 bezüglich der Rollen 103 einzeln schwenkbar angeordnet. Hierbei lässt sich auch der hintere Fadenführer 109 parallel zur Antriebswelle 108 der Rollen 103 derart verschieben, dass der Faden 14 nach einer Änderung des Kreuzungswinkels längs der vorgesehenen Fadenklemmlinie zwischen den Reiboberflächen und im wesentlichen auf der Winkelhalbierenden des Kreuzungswinkels a geführt ist.

In Fig. 13 und 14 ist zur Erläuterung eines weiteren Ausführungsbeispiels nochmals ein Drallgeber ähnlich Fig. 5 mit zwei sich kreuzenden Riemenläufen, dargestellt. Die Bezugszahlen des oberen Riemenlaufs entsprechen den Bezugszahlen in Fig. 5/6. Der untere Riemen 111 mit den Umlenkrollen 112 und 113 kreuzt den Riemen 12 und ist in Fig. 14 in die Zeichenebene hineingedreht. Nach der vorliegenden Ausbildung des Drallgebers weist der untere Riemen 111 keine Andrückeinrichtung mehr auf. Um dennoch eine hinreichende Klemmwirkung am Faden 14 zu erzielen, ist der Riemen 111 im Vergleich zum Riemen 12 stärker vorgespannt. Bevorzugt wird dies durch Kraftgeber, beispielsweise durch Spannfedern 114 und 115 erreicht, die unterschiedliche Federkräfte ausüben, wobei durch die Feder 115 im Riemen 111 eine höhere, vorzugsweise etwa um 50% höhere Riemenspannung eingestellt wird.

Ausserdem wird der Achsabstand L zwischen den beiden Umlenkrollen 112 und 113 so klein ausgeführt wie es technisch sinnvoll ist, um hierdurch eine höhere Steifigkeit im Riemenlauf, d.h. eine geringere Auslenkung durch den auf den Riemen 12 einwirkenden Stempel der Andrückeinrichtung 6 bzw. eine grössere, entgegengesetzt zur Andrückkraft des Andrückstempels gerichtete Reaktionskraft (Rückstellkraft) zur Klemmung des Faserbündels 14 zu erzielen.

Eine Erhöhung der Steifigkeit des Riemens 111 erhält man auch durch Anordnung einer in Fig. 14 gestrichelt dargestellten, frei drehbar gelagerten Stützrolle 116, deren Drehachse senkrecht zur Wirkungsrichtung der auf den Faden 14 einwirkenden Andrückkraft angeordnet ist und vom Riemen 111 am Umfang angetrieben ist.

Bei einer Untersuchung des in den Fig. 13 und 14 dargestellten Drallgebers wurde herausgefunden, dass auch die Riemenspannung im schwächer gespannten Riemen 12 nach unten begrenzt werden muss, um einen stabilen Fadenlauf zu erzielen. Ein Kriterium für die Bemessung der Riemenspannung in den Riemen 12 und 111 ist die Grösse des Seileckwinkels β für die Auslenkung der Riemen, unter welchem das Aggregat textiltechnisch gute Ergebnisse für die bearbeiteten Fäden liefert. Dieser Seileckwinkel β soll bei dem dargestellten Kreuzriemchenaggregat im Bereich zwischen 1 und 6°, vorzugsweise im Bereich zwischen 2 und 4° liegen. Für diesen Bereich ergibt sich eine ausreichende Stabilität des Fadenlaufs. Bei einer mittleren Andrückkraft des Riemens an den Faden 14 von etwa 2 bis 2,5 N lässt sich hieraus die Zugkraft im stärker gespannten Riemen 111 und mit etwa 60 bis 75% dieses Wertes die Zugkraft im weicher gespannten Riemen 12 berechnen. Anhand dieser Relationen lassen sich die Spannfedern 114 und 115 entsprechend dimensionieren.

Der in den Fig. 15 und 16 schematisch dargestellte Drallgeber besteht im wesentlichen aus den Überlaufrollen 200 und 201 für den ersten Riemenlauf 202 sowie den Überlaufrollen 203 und 204 für den zweiten Riemenlauf 205. Beide Endlosriemchen schliessen den symmetrisch zum Fadenlauf einstellbaren Kreuzungswinkel a ein und werden bezüglich des zwischen den Reiboberflächen der Endlosriemchen geklemmten Fadens 14 in im wesentlichen entgegengesetzter Richtung (vgl. Pfeilrichtung in Fig. 16) angetrieben. Es sei hier erwähnt, dass die Endlosriemchen 202 und 205 gemäss Fig. 15 breiter sind als die Überlaufrollen, so dass ihre Längskanten auf beiden Seiten der Überlaufrollen überstehen. Die flexiblen Flachriemchen werden hierbei infolge ihrer Vorspannung über die Stirnflächen zum Faden 14 hin konvex deformiert werden. Die Vorspannung der Riemchen erfolgt durch die Spannfedern 114 und 115 in Fig. 16, von denen die Spannfeder 115 eine höhere Federkraft aufbringt als die Spannfeder 114, um das Endlosriemchen 205 damit stärker vorzuspannen. Das andere Endlosriemchen 202 wird durch eine Andrückeinrichtung 206 von seiner Rückseite her im Bereich der Andrückzone örtlich angedrückt, wodurch das Faserbündel 14 zwischen den Reiboberflächen geklemmt und die gewünschte Zwirnung eingebracht wird. Die Andrückzone wird durch die Andrückfläche 210 der Andrückeinrichtung 206 definiert und liegt entsprechend Fig. 15 beispielsweise oval oder entsprechend Fig. 18 kreisförmig vor. Zur Unterstützung einer zum Fadenlauf hin konvexen Deformation des Endlosriemchens 202 ist die Fadenandrückzone (in Längsrichtung des Faserbündels 14 betrachtet) kürzer als die Überdeckung der in der Aufsicht betrachteten Endlosriemchen 202 und 205 (parallel zum Faden liegende Diagonale des von den Endlosriemchen in der Projektion gebildeten Rhombus) und vorzugsweise auch kürzer als die jeweilige Breite der sich kreuzenden Endlosriemchen.

Bezüglich der Andrückeinrichtung 206, die vorzugsweise als Andrückstempel 211 an einer pneumatisch betätigbaren Zylinder-Kolben-Einheit ausgebildet ist, wird auf die nachfolgenden Ausführungen hingewiesen.

Es sei hier lediglich die Modifikation erwähnt, dass bei der Andrückeinrichtung 206 nach Fig. 16 der Kolben mit dem Stempel 211 nur entgegen einer definierten Rückstellkraft, beispielsweise einer Druckfeder 212, verschiebbar ist. Die Druckfeder 212 stützt sich am Zylinder 213 ab und drängt den Kolben bei Druckentlastung oder Entlüftung des Zylinders 213 in seine Anfangslage zurück, so dass die Andrückkraft des Stempels 211 nicht mehr auf die Rückseite des Riemens 202 einwirkt.

In den Fig. 15 und 16 ist ferner gezeigt, dass der Faden 14 ständig von einem Fadenwächter 213 überwacht wird. Sobald von diesem festgestellt wird, dass kein Faden vorhanden ist (beispielsweise bei einem Fadenbruch), so wird durch Kontaktgabe ein selbstentlüftendes Steuerventil 215 betätigt und die Andrückeinrichtung 206 abgeschaltet, indem der Durchfluss von der Druckmittelquelle 216 abgesperrt wird. Gleichzeitig wird der Zylinder 213 über das Steuerventil 215 entlüftet, so dass der Kolben und Andrückstempel 211 durch die gespannte Druckfeder 212 zurückgedrängt und seine Andrückfläche 210 vom Endlosriemchen 202 weg bewegt wird.

In Fig. 17 sind verschiedene Ausführungsformen der Drallgeber gezeigt, bei denen zum Zweck einer vereinfachten Darstellung die Ausschnitte nach den Fig. 17a bis 17d Querschnitten der in die Zeichenebene gedrehten Riemenläufe nach Fig. 16 entsprechen.

Fig. 17a zeigt einen solchen Drallgeber, bei dem Endlosriemchen 218 und 219 mit zum Fadenlauf 14 hin einseitig gekrümmt ausgebildetem Querschnitt verwendet werden. Bei einem solchen Aggregat sind die nicht näher gezeigten Überlaufrollen kreiszylindrisch ausgebildet oder haben zur Stabilisierung gegen seitliches Versetzen im Längsschnitt eine tonnenförmige Lauffläche. Es ist aber auch möglich, an den Überlaufrollen einen Anlaufbund vorzusehen oder seitlich angeordnete, mit ihrer Drehachse in einer im wesentlichen senkrechten Ebene zum Riemenlauf vorliegende Überlaufrollen zu verwenden.

In der Ausführungsform nach Fig. 17a wird mindestens eines der Endlosriemchen durch den Stempel 211 einer Andrückeinrichtung 206 gemäss Fig. 16 von seiner Rückseite her gegen den Faden 14 angedrückt.

Fig. 17b zeigt den Ausschnitt eines ähnlichen Drallgebers mit von zwei endlosen Flachriemchen 220 und 221 gebildeten Reiboberflächen. Das eine ist durch einen an seinen Rändern gewölbt ausgebildeten Andrückstempel 222 von seiner Rückseite her gegen das Faserbündel 14 angedrückt. Hierdurch wird das an der Andrückfläche 210 anliegende Flachriemchen 220 in der Fadenandrückzone konvex deformiert und die Riemchenränder vom Fadenlauf abgehoben. Es sei erwähnt, dass das Endlosriemchen 221 auch durch die von einer im wesentlichen unnachgiebig ausgebildeten Scheibe oder Rolle gebildete Reiboberfläche entsprechend der Fig. 7 bis 12 ersetzt werden kann. Fig. 17c zeigt den Ausschnitt eines Kreuzriemchenaggregats nach Fig. 18, bei dem jeweils eine der Überlaufrollen 223 und 225 für die endlosen Flachriemchen 227 und 228 eine tonnenförmige Lauffläche aufweisen, während die anderen Überlaufrollen 224 und 226 kreiszylindrische Rollen sind, deren Höhe grösser ist als die Breite der Flachriemchen. Hierdurch werden die Flachriemchen 227 und 228 verwölbt, wobei die Reiboberflächen gegen den Fadenlauf konvex gekrümmt sind. Diese Verwölbung wird durch die im Querschnitt kreiszylindrisch ausgebildeten Andrückstempel 229 der Andrückeinrichtungen verstärkt, welche auf die Rückseite der Flachriemchen einwirken. Wie Fig. 17c und Fig. 18 zeigen, ist zur Verstärkung der konvexen Deformation der Endlosriemchen die Andrückzone wesentlich schmaler als die Riemchenbreite. Selbstverständlich könnten auch beide Überlaufrollen 223, 226 bzw. 224, 225 tonnenförmig ausgebildet sein.

Fig. 17d zeigt schliesslich ein Ausführungsbeispiel mit einer Andrückeinrichtung, die einen Andrückkolben 230 besitzt, der im Zylinder einer Zylinder-Kolben-Einheit verschiebbar oder von einem anderen Kraftgeber betätigbar ist und wobei an der Stirnseite des Andrückkolbens eine Andrückrolle 231 mit tonnenförmiger Lauffläche frei drehbar gelagert ist, durch die der Endlosriemen 232 in der Fadenandrückzone konvex gegen das Faserbündel gewölbt wird. Selbstverständlich kann auch hier das endlose Flachriemchen 233 durch eine andere, unnachgiebig ausgebildete Reiboberfläche ersetzt werden. Die Überlaufrollen können hier, wie auch in den vorausgegangenen Ausführungsbeispielen, im Längsschnitt tonnenförmig oder zylindrisch mit konischen oder tonnenförmigen Endbereichen sein.

Die Andrückeinrichtung 6 nach den Fig. 6, 8, 10, 11 und 14 bzw. 206 nach Fig. 16 weist-ähnlich wie die anhand der Fig. 3 und 4 beschriebene Andrückeinrichtung - einen als Zylinder-Kolben-Einheit ausgebildeten Kraftgeber auf und ist durch ein Druckfluid beaufschlagbar. Das dem Zylinder 46 durch Leitung 47 zugeführte Druckfluid, vorzugsweise Druckluft, wirkt einerseits statisch auf die innere Stirnfläche 48 des Kolbens 49 und strömt anderseits als Schmierluft durch den axialen Kanal 50 des Kolbens 49 in die als Vertiefung 51 ausgebildete, stirnseitig offene Kammer in der Andrückfläche 53 des Kolbens oder Stempels. Sie ist im Querschnitt entsprechend der gewünschten geometrischen Gestaltung der Andrückzone 4 bzw. 210 oder 229 ausgebildet.

Der Kolben 49, der am axialen Ende die offene Kammer 51 aufweist, fährt bei einer Druckbeaufschlagung aus, bis er an der Rückseite des ihm zugeordneten Riemenlaufs anliegt. Hierdurch wird ein weiteres Ausströmen des Druckmittels infolge des als Dichtfläche ausgebildeten Randes 52 des Kolbens 49 unterbunden.

Ist der Spalt zwischen der Andrückfläche 53 und der Rückseite des Riemens abgedichtet, so gleichen sich die statischen Drücke vor der inneren Stirnfläche 48 des Kolbens und in der Kammer 51 aus, wobei sich im Fall gleicher Wirkflächen ein Gleichgewicht der Kräfte einstellt. Da zwischen dem Rand 52 des Kolbens 49 und dem Riemen jedoch Leckagen auftreten und dann durch die Axialbohrung 50 Druckmittel nachströmt, ist der Druck - wegen des Druckverlustes in der engen Axialbohrung 50 - in der Kammer 51 etwas geringer als an der inneren Stirnfläche 48 des Kolbens 49. Dadurch wird die Dichtfläche 52 stärker angedrückt, was seinerseits zu einer Verringerung der Leckage führt. Kolbenstellung, Spaltweite, Druckmittelverbrauch und Kraftwirkung des Kolbens auf den Riemenlauf stehen somit in einem gegenseitigen Abhängigkeitsverhältnis, wobei sich selbsttätig ein Gleichgewichtszustand einstellt und die Anpresskraft von der Differenz der Wirkflächen, dem Arbeitsmitteldruck sowie dem Drosselverlust im Axialkanal 50 abhängt.

Das in die Luftkissenkammer 51 strömende Druckmittel kann sich nur über einen zwischen dem Rand 52 des Kolbens 49 und der Rückseite des Riemens bildenden Spalt entspannen. Hiebei wird durch den Spalt der Reibkontakt zwischen den beiden Flächen unterbrochen, die Andrückkraft aber unter Zwischenschaltung des Fluidpolsters reibungsarm übertragen. Dieser Mechanismus der aerostatischen Schmierung der Kolbenstirnfläche 53 bzw. der Andrückfläche des Stempels unter gleichzeitiger Ausübung einer einstellbaren Anpresskraft auf die Rückseite des flexiblen Riemens in der Andrückzone liegt der bevorzugten Ausbildung der Andrückeinrichtung zugrunde.

Die stirnseitige Dichtfläche 52 des Kolbens oder Stempels wird zweckmässigerweise entsprechend den Fig. 22 bis 25 ausgebildet, um den Gegebenheiten des Drallgebers, der Oberflächenbeschaffenheit des Riemens, der gewünschten Flächenpressung in der Andrückzone oder dem Druckmittelverbrauch Rechnung tragen zu können. So dienen beispielsweise lange Spaltwege zwischen der Luftkissenkammer 51 und der Umgebungsatmosphäre gemäss Fig. 22 oder eine labyrinthartige Struktur der Andrückfläche 53 gemäss den Fig. 24 und 25 einer Verringerung des Druckluftverbrauchs, während eine schmale Dichtfläche des Randes 52 gemäss Fig. 23 eine schärfere Begrenzung der Andrückzone bewirkt.

In dem Ausführungsbeispiel weist der Kolben 49 an seinem stirnseitig äusseren Ende die Kammer 51 auf, um die Reibung zwischen der Andrückfläche 53 und der Rückseite der Arbeitsfläche herabzusetzen. Der Kolben 49 oder Stempel kann jedoch entsprechend Fig. 21 oder 26 bis 34 auch derart ausgebildet sein, dass er in axialer Richtung nur eine oder mehrere Axialbohrungen 127, 130, 131 oder Axialschlitze 54 aufweist, durch die ständig ein Teilstrom des Druckmittels austreten kann und der die Andrückfläche 53 des Kolbens 49 bzw. des Stempels 126 «schmiert_{"}. Solche Schlitze sind beispielsweise für längsgestreckte, insbesondere ovale Stempel oder Kolbenstirnflächen (Fig. 26 bis 28) zweckmässig.

In den Fig. 19 und 20 ist die zuvor beschriebene Andrückeinrichtung nach Fig. 6 derart modifiziert, dass der Zylinder 46 über Ringkanäle 55 und 56 an zwei verschiedene Druckquellen angeschlossen ist. Dabei hat das System gemäss Fig. 19 den Vorteil, dass die Andrückkraft des Kolbens 49 von der Druckmittelversorgung der Luftkissenkammer 51 unabhängig ist und getrennt eingestellt werden kann. Die durch Zuleitung 57 und Ringkanal 56 geführte Druckluft dagegen bewirkt- unabhängig von der Andrückung des Kolbens oder Stempels - eine Luftschmierung zwischen der Andrückfläche 53 und der Rückseite des Riemens.

Fig. 20 stellt eine weitere Modifikation der Zylinder-Kolben-Einheit dar, in der die vom Druckfluid ausgeübte Kraftwirkung auf die innere Stirnfläche 48 des Kolbens 49 durch einen anderen Kraftgeber, beispielsweise eine Druckfeder 58, einen Permanentmagneten, einen Elektromagneten, ein Gewicht oder dergleichen erzeugt wird.

Eine Druckfeder 58 drückt beispielsweise auf die Kolbenstirnfläche 48. Sie ist durch eine einstellbare Gewindekappe 59 rein mechanisch vorspannbar. Die Druckluftversorgung für die Luftschmierung erfolgt bei dieser Anpresseinrichtung in Analogie zu Fig. 19, indem die am Ringkanal 56 angeschlossene Druckfluidquelle durch schräge Bohrungen 60 und einen axialen Kanal 61 mit einer Drosselstelle 62 an die Luftkissenkammer 51 angeschlossen ist. Somit ist bei diesem Ausführungsbeispiel die Luftschmierung an der Andrückfläche 53 des Andrückstempels unabhängig von der konstruktiven Ausbildung des die Andrückkraft auf den Stempel und seine federnde Nachstellung gegen die Rückseite des Riemens bewirkenden Kraftgebers.

Weitere Einzelheiten des Zylinder-Kolben-Systems der Andrückvorrichtung sind in den Fig. 26 bis 34 in verschiedenen Ausführungsformen schematisch dargestellt.

Wie zuvor beschrieben wurde, besteht die Andrückvorrichtung 6, 206 aus dem Zylinder 46, der über zwei Fluid-Einlasskanäle 55 und 56 an zwei Druckquellen anschliessbar ist. Dabei sei erwähnt, dass die Fluiddrücke in beiden Leitungen durch übliche Druckreduzierventile oder Drosseleinrichtungen auf vorbestimmte Werte konstant eingestellt werden können, bei denen die Andrückeinrichtung für einen vorgegebenen synthetischen Multifilamentfaden und für bestimmte Maschineneinstellungen der Reiboberflächen die besten Zwirn- oder Texturierergebnisse liefert. Diese Werte lassen sich durch einfache Versuche ermitteln.

Der Fluid-Einlasskanal 55 mündet im Zylinder 46 in einen Druckraum 121 oberhalb des Kolbens 49 und drängt diesen aus dem Zylinder 46 so lange heraus, bis der Kolben eine durch einen nicht dargestellten Anschlag definierte Endstellung erreicht hat oder bis eine Reaktionskraft das Kräftegleichgewicht wieder herstellt. Dabei wird der Riemen von seiner Rückseite her in der vom Andrückstempel definierten Andrückzone gegen den Faden hin ausgebeult. Der zweite Fluid-Einlasskanal 56 mündet in den Druckraum 123 im Kolben 49 und ist durch eine Axialbohrung 50 mit dem sich daran anschliessenden Verteilerkanal 125 und der Andrückfläche des Stempels 126 verbunden. Er liefert die Schmierluft zur Herabsetzung der Reibung zwischen der Andrückfläche des Stempels und der Rückseite des Riemens. Fig. 26 zeigt dabei im Längsschnitt und Fig. 27 mit Blick auf die Andrückfläche des Stempels 126, dass das Druckfluid durch einen längs der Fadenklemmlinie verlaufenden Verteilerkanal auf mehrere, in der Stirnfläche des Stempels angeordnete Bohrungen 127 verteilt austritt. Nach Fig. 28 wird das Druckfluid auf zwei parallel angeordneten Reihen von Bohrungen 127 verteilt, während gemäss Fig. 29 eine Zone 128 der Andrückfläche des Stempels 126, die in Richtung der Fadenklemmlinie verläuft, aus einem porösen Werkstoff besteht und in die Andrückfläche des Stempels eingesetzt ist. Diese kann bei Bedarf beispielsweise auch zweidimensional gekrümmt ausgebildet sein (konvex-zylindrische Krümmung).

Mit Erfolg wurden aber auch Zylinder-Kolben-Einheiten angewandt, bei denen ein Stempel 129 entsprechend Fig. 30 bzw. 31 ausgebildet war. Die Axialbohrung 124 für den Austritt des zur Schmierung vorgesehenen Druckfluids mündet hierbei in eine zentrale Drosselbohrung 130 in der Andrückfläche 126 des Stempels 129 oder in einen Ringkanal, an den sich umfangsverteilte Austrittsbohrungen 131 nach Fig. 32, eine poröse Kreisfläche 132 nach Fig. 33 oder eine poröse Ringfläche 133 nach Fig. 34 in der Andrückfläche des Stempels anschliessen.

Eine derartige Ausführung der Andrückfläche 126 in Verbindung mit einem Verzicht auf eine Luftkissenkammer an der Stempelstirnfläche hat den Vorteil, dass auch bei schwierigen Betriebseinstellungen und hohen Arbeitsgeschwindigkeiten der Reiboberflächen hochfrequente Schwingungen unterdrückt werden, welche die Laufruhe des Faserbündels 14 in der Fadenandrückzone nachteilig beeinflussen und störenden Lärm erzeugen können.

In Fig. 35 ist schliesslich noch eine weitere Variante der Andrückeinrichtung gemäss der Erfindung dargestellt. Hierbei ist der Andrückstempel 222 in und quer zur Bewegungsrichtung des Riemens 220 ortsfest angeordnet, indem er beispielsweise in einer Halterung 234 am Maschinenrahmen befestigt ist. Senkrecht zum Riemen 220 ist er mittels der Rändelschraube 235 und der Einstellgewinde 236 zur Rückseite des Riemens 220 hin mechanisch nachstellbar.

Der Andrückstempel 222 weist ferner in Längsrichtung einen Axialkanal 50 auf, der über die Zuleitung 57 mit Druckluft zur Schmierung der Andrückfläche beaufschlagt ist. Hierbei wird der flexible Riemen 220 zum Faden 14 hin leicht ausgebeult und eine analoge Andrückwirkung wie bei den zuvor beschriebenen Andrückeinrichtungen erreicht, da das Luftpolster im Bereich der Beule 237 kompressibel ist und der Riemen somit federnd gegen den Faden 14 angepresst wird und anderseits mit der an der Andrückfläche entweichenden Druckluft die Schmierung erfolgt.

## Patentansprüche

1. Vorrichtung zum Zwirnen oder Falschzwirnen multifiler Fäden (14), bei der der Faden (14) zwischen einem umlaufend angetriebenen, endlosen, flexiblen Riemen (11, 12 ...), auf dessen vom Faden (14) abgewandter Rückseite ein Andrückstempel (18, 23, 49, 129, 211, 222 ...) anliegt, und einer zweiten bewegten Reiboberfläche geklemmt wird, dadurch gekennzeichnet, dass jedem Faden ein eigener Andrückstempel zugeordnet ist, welcher so ausgebildet ist, dass der Riemen (11, 12) mittels des Andrückstempels (18, 23, 49, 129, 211, 222 ...) unter einer vom Andrückstempel ausgehenden, federnden Andrückkraft in einer durch die Andrückfläche (24, 53, 126) des Andrückstempels (18, 23, 49, 129, 211, 222 ...) definierten Andrückzone (3, 4, 210, 237) gegen den Faden (14) hin ausgebeult wird.

2. Vorrichtung nach Anspruch 1, dadurch gekennzeichnet, dass der Andrückstempel (18, 23, 49, 129, 211, 222) federnd geführt ist.

3. Vorrichtung nach Ansprüchen 1 und 2, dadurch gekennzeichnet, dass der Andrückstempel (18, 23, 49, 129, 211, 222 ...) mit dem Kolben (16, 49) einer pneumatisch betätigbaren Zylinder-Kolben-Einheit (15) mit einstellbarem Fluiddruck verbunden ist.

4. Vorrichtung nach einem der Ansprüche 1 bis 3, dadurch gekennzeichnet, dass zwischen der Andrückflä_{G}he (24, 53, 126) des Andrückstempels (18, 23, 49, 129, 211, 222) und der Rückseite des Riemens ein aerostatisches oder aerodynamisches Fluidpolster, insbesondere Luftpolster, erzeugt wird.

5. Vorrichtung nach einem der Ansprüche 1 bis 4, dadurch gekennzeichnet, dass der Andrückstempel (18, 23, 49, 211) länglich ausgebildet ist und die Fadenandrückzone (3, 4, 210) parallel zum Fadenlauf und unter dem Kreuzungswinkel, mit dem der Faden (14) den Riemen (11, 12) kreuzt, liegt.

6. Vorrichtung nach einem der Ansprüche 1 bis 5, dadurch gekennzeichnet, dass die zweite bewegte Oberfläche von einem zweiten umlaufenden Riemen gebildet wird, der den ersten Riemen unter einem Kreuzungswinkel a kreuzt, und auf dessen vom Faden abgewandter Rückseite ein zweiter Andrückstempel anliegt, welcher mit dem Andrückstempel des ersten Riemens fluchtet und welcher so ausgebildet ist, dass auch der zweite Riemen mittels des zweiten Andrückstempels unter einer von diesem ausgehenden federnden Andrückkraft in einer durch die Andrückfläche des zweiten Andrückstempels definierten Fadenandrückzone gegen den Faden (14) und gegen die Ausbeulzone des ersten Riemens hin ausgebeult wird.

7. Vorrichtung nach einem der Ansprüche 1 bis 5, dadurch gekennzeichnet, dass die zweite bewegte Reiboberfläche im wesentlichen unnachgiebig ausgebildet ist und beispielsweise als Stirn- oder Tangentialfläche eines Drehkörpers (27, 103, 107, 221, 1030) vorliegt, welche mit dem Riemen (11; 102; 104) einen Kreuzungswinkel a einschliesst, wobei vorzugsweise die Drehkörper mehrere Bearbeitungsstellen auf einer gemeinsamen, angetriebenen Welle (108) angeordnet sind.

8. Vorrichtung nach einem der vorangegangenen Ansprüche, dadurch gekennzeichnet, dass die Fadenandrückzone (3, 4, 210, 237) kürzer ist als die Breite des Riemens (11, 12, 202, 205).

9. Vorrichtung nach einem der vorangegangenen Ansprüche, dadurch gekennzeichnet, dass die Andrückfläche des Andrückstempels konvex, insbesondere kugelförmig gewölbt ausgebildet ist.

10. Vorrichtung nach einem der vorangegangenen Ansprüche, dadurch gekennzeichnet, dass der Andrückstempel aus einem Werkstoff mit niedrigem Reibungskoeffizienten, insbesondere Graphit oder einem offenporigen, mit Schmierstoff angereicherten oder getränkten Festkörper, besteht.

11. Vorrichtung nach einem der vorangegangenen Ansprüche, dadurch gekennzeichnet, dass der Andrückstempel einen in seine Andrückfläche mündenden, axialen Kanal für den Austritt eines Druckfluids aufweist.

12. Vorrichtung nach Ansprüchen 1 und 2, dadurch gekennzeichnet, dass der Andrückstempel mit dem Kolben einer pneumatischen Zylinder-Kolben-Einheit fest verbunden ist und von einem den Zylinderraum mit der Andrückfläche vorzugsweise über eine Drosselstelle verbindenden Axialkanal (50) in Längsrichtung durchdrungen ist. 13. Vorrichtung nach Anspruch 1, dadurch gekennzeichnet, dass der Andrückstempel ortsfest, jedoch senkrecht zur Bewegungsrichtung des Riemens nachstellbar angeordnet und von einem in seiner Andrückfläche mündenden axialen Kanal für den Austritt eines Druckfluids zur Erzeugung eines aerostatischen Luftpolsters durchdrungen wird.

14. Vorrichtung nach Anspruch 11 oder 12 oder 13, dadurch gekennzeichnet, dass der Kanal in der Andrückfläche des Andrückstempels in einer offenen, von einer Dichtfläche (52) an ihrem Umfang begrenzten Kammer mündet, welche vorzugsweise in Fadenrichtung grösser als quer dazu ist.

15. Vorrichtung nach Anspruch 11 oder 12 oder 13, dadurch gekennzeichnet, dass der Kanal in der Andrückfläche des Andrückstempels in einer Mehrzahl von Öffnungen, Bohrungen oder Schlitzen oder in einer porösen Zone mündet.

16. Vorrichtung nach einem der Ansprüche 1 bis 15, dadurch gekennzeichnet, dass die Andrückkraft des Andrückstempels (18, 23, 49, 129, 211, 222 ...) über ein von einem Fadenwächter (214) erzeugtes Steuersignal bei Fadenbruch abschaltbar ist.

## Claims

1. Apparatus for twisting or false-twisting a multifilament yarn (14), in which the yarn (14) is clamped between a driven, endless, flexible belt (11,12...) the rear face of which, which is opposite to the yarn (14), is contacted by a pressure applying stamp (18, 23, 49, 129, 211, 222 ...), and between a second moving friction surface, characterized by the fact that there is provided a pressure stamp for each yarn which is designed such that the belt (11, 12) is buckled out towards the yarn (14) within a yarn engaging zone (3, 4, 210, 237) which is defined by the pressure applying surface (24, 53, 126) of the pressure stamp (18, 23, 49, 129, 211, 222 ...), by a resilient pressure force exerted by the stamp (18, 23, 49, 129, 211, 222 ...).

2. Apparatus according to claim 1, characterized by the fact that the stamp (18, 23, 49, 129, 211, 222) is guided resiliently.

3. Apparatus according to claims 1 and 2, characterized by the fact that the stamp (18, 23, 49, 129, 211, 222 ...) is connected to the piston (16, 49) of a pneumatically actuated cylinder-piston assembly (15) wherein the fluid pressure is adjustable.

4. Apparatus according to any of the claims 1 to 3, characterized by the fact that an aerostatical or aerodynamical fluid cushion, particularly an air cushion, is formed between the pressure applying surface (24, 53, 126) of the stamp (18, 23, 49, 129, 211, 222) and the rear face of the belt.

5. Apparatus according to any of the claims 1 to 4, characterized by the fact that the stamp (18, 23, 49, 211) is oblong and that the yarn engaging zone (3, 4, 210) extends parallel to the yarn path and at the crossing angle at which the yarn (14) crosses the belt (11, 12).

6. Apparatus according to any of the claims 1 to 5, characterized by the fact that the second moving surface is a second belt crossing the first belt at a crossing angle a, and that the rear face of said belt which is opposite to the yarn is contacted by a second stamp which is in alignment with the stamp associated to the first belt, and which second stamp is designed such that also the second belt is buckled out towards the yarn (14) and towards the zone in wich the first belt is deformed, by a resilient pressure force exerted by the second stamp within a yarn engaging zone which is defined by the pressure applying surface of the second stamp.

7. Apparatus according to any of the claims 1 to 5, characterized by the fact that the second moving friction surface is essentially non-yielding and is, for example, the front surface or the tangential face of a rotating body (27, 103, 107, 221, 1030) which forms with the belt (11; 102; 104) a crossing angle a, with the rotating bodies of several yarn treating units being mounted on a common, driven shaft (108).

8. Apparatus according to any of the preceding claims, characterized by the fact that the yarn engaging zone (3, 4, 210, 237) has a length which is less than the width of the belt (11, 12, 202, 205).

9. Apparatus according to any of the preceding claims, characterized by the fact that the pressure applying surface of the stamp is curved in a convex, particularly spherical manner.

10. Apparatus according to any of the preceding claims, characterized by the fact that the stamp consists of a material having a low friction coefficient, particularly graphite, or is an open porous solid body impregnated or soaked with a lubricant.

11. Apparatus according to any of the preceding claims, characterized by the fact that the stamp includes an axial channel which opens into its pressure applying surface for delivering a pressure fluid thereto.

12. Apparatus according to claims 1 and 2, characterized by the fact that the stamp is tightly connected to the piston of a pneumatic cylinder-piston assembly and is penetrated by an axial channel (50) extending in a longitudinal direction, by which the cylinder chamber is connected to the pressure applying surface, preferably through a restricting means.

13. Apparatus according to claim 1, characterized by the fact that the stamp is stationary, however adjustable perpendicularly to the direction of movement of the belt, and is penetrated by an axial channel which opens into its pressure applying surface for delivering a pressure fluid thereto to form an aerostatical air cushion.

14. Apparatus according to claim 11 or 12 or 13, characterized by the fact that said channel opens into an open chamber within the pressure applying surface of the stamp, which chamber is enclosed at its circumference by a sealing surface (52) and which is preferably larger in the direction of yarn run than transversely to the direction of yarn run.

15. Apparatus according to claim 11 or 12 or 13, characterized by the fact that the channel opens within the pressure applying surface of the stamp into a plurality of openings, holes or slots or into a porous zone.

16. Apparatus according to any of the claims 1 to 15, characterized by the fact that the pressure force of the stamp (18, 23, 49, 129, 211, 222 ...) is no longer effective upon a control signal which is produced by a yarn sensor (214) in case of yarn breakage.

## Revendications

1. Dispositif pour le retordage ou le retordage par fausse torsion de fils multifilaments (14), dans lequel le fil (14) est serré entre une courroie flexible (11, 12 ...) sans fin, entraînée en rotation et sur la face arrière, opposée au fil (14), de laquelle est appliqué un tampon de pression (18, 23, 49, 129, 211, 222 ...), et une seconde surface de friction mobile, caractérisé par le fait qu'à chaque fil est associé un tampon de pression individuel qui est réalisé de façon que la courroie (11, 12) dans une zone de serrage (3, 4, 210, 237) définie par la surface de pression (24, 53,126) du tampon (18, 23, 49, 129, 211, 222) soit repoussée en forme de bosse en direction du fil (14) sous l'action d'une force de serrage élastique produite par le tampon (18, 23, 49, 129, 211, 222).

2. Dispositif selon la revendication 1, caractérisé par le fait que le tampon de pression (18, 23, 49, 129, 211, 222) est guidé élastiquement.

3. Dispositif selon les revendications 1 et 2, caractérisé par le fait que le tampon de pression (18, 23, 49,129, 211, 222 ...) est raccordé au piston (16, 49) d'une unité à cylindre et à piston (15) actionnable pneumatiquement et à pression de fluide réglable.

4. Dispositif selon l'une des revendications 1 à 3, caractérisé par le fait qu'un matelas de fluide aérostatique ou aérodynamique, en particulier un matelas d'air, est créé entre la surface de pression (24, 53, 126) du tampon (18, 23, 49, 129, 211, 222) et la face arrière de la courroie.

5. Dispositif selon l'une des revendications 1 à 4, caractérisé par le fait que le tampon de pression (18, 23, 49, 211) est réalisé oblong et que la zone de serrage du fil (3, 4, 210) est parallèle au trajet du fil et se situe sous l'angle de croisement avec lequel le fil (14) croise la courroie (11, 12).

6. Dispositif selon l'une des revendications 1 à 5, caractérisé par le fait que la seconde surface mobile est formée par une seconde courroie rotative qui croise la première courroie sous un angle a et sur la face arrière, opposée au fil, de laquelle est appliqué un second tampon de pression qui est situé dans l'alignement du tampon de pression de la première courroie et qui est réalisé de façon qu'aussi la seconde courroie au moyen du second tampon et sous la force de serrage élastique produite par ce dernier dans une zone de serrage du fil définie par la surface de pression du second tampon soit bombée en direction du fil (14) et de la zone de la bosse de la première courroie.

7. Dispositif selon l'une des revendications 1 à 5, caractérisé par le fait que la seconde surface de friction mobile est réalisée sensiblement inflexible et se présente par exemple sous la forme d'une surface frontale ou tangentielle d'un corps de révolution (27, 103, 107, 221, 1030) qui forme avec la courroie (11; 102; 104) un angle de croisement a, les corps de révolution de plusieurs postes de travail pouvant avantageusement être disposés sur un arbre entraîné commun (108).

8. Dispositif selon l'une des revendications précédentes, caractérisé par le fait que la zone de serrage du fil (3, 4, 210, 237) est plus courte que la largeur de la courroie (11, 12, 202, 205).

9. Dispositif selon l'une des revendications précédentes, caractérisé par le fait que la surface de pression du tampon est réalisée convexe, en particulier bombée en forme de sphère.

10. Dispositif selon l'une des revendications précédentes, caractérisé par le fait que le tampon de pression est réalisé en un matériau à faible coefficient de frottement, en particulier en graphite, ou un corps solide à pores ouverts, imprégné ou enrichi de lubrifiant.

11. Dispositif selon l'une des revendications précédentes, caractérisé par le fait que le tampon de pression comporte un canal axial débouchant dans sa surface de pression pour la sortie d'un fluide sous pression.

12. Dispositif selon les revendications 1 et 2, caractérisé par le fait que le tampon de pression est solidaire du piston d'une unité pneumatique à cylindre et à piston et est traversé dans le sens de sa longueur par un canal axial (50) reliant l'intérieur du cylindre à la surface de pression, de préférence par l'intermédiaire d'un point d'étranglement.

13. Dispositif selon la revendication 1, caractérisé par le fait que le tampon de pression est monté à poste fixe, mais réglable perpendiculairement par rapport au sens du déplacement de la courroie et est traversé par un canal axial, débouchant dans sa surface de pression, pour la sortie d'un fluide sous pression destiné à produire un matelas d'air aérostatique.

14. Dispositif selon la revendication 11 ou 12 ou 13, caractérisé par le fait que le canal dans la surface de pression du tampon débouche dans une chambre ouverte, délimitée sur sa périphérie par une surface d'étanchéité (52) et qui est de préférence plus grande dans le sens du fil que transversalement à ce dernier.

15. Dispositif selon la revendication 11 ou 12 ou 13, caractérisé par le fait que le canal dans la surface de pression du tampon débouche dans plusieurs ouvertures, perçages ou fentes ou dans une zone poreuse.

16. Dispositif selon l'une des revendications 1 à 15, caractérisé par le fait que la force de serrage du tampon (18, 23, 49, 129, 211, 222 ...) peut être interrompue en cas de rupture du fil par un signal de commande produit par un casse-fil (214).
